# EUROPÄISCHE PATENTSCHRIFT

(11) **EP 2 546 179 B1**
(45) Veröffentlichungstag und Bekanntmachung des Hinweises auf die Patenterteilung: **08.10.2014**
(21) Anmeldenummer: 12004943.2
(22) Anmeldetag: 04.07.2012
(51) Int. Cl.: B65H 31/26

(54) **Vorrichtung zum Verblocken eines stehenden Stapels flacher Druckerzeugnisse**
Device for blocking a standing stack of flat printed products
Dispositif de blocage d'une pile dressée de produits d'impression plats

(30) Priorität: 13.07.2011 DE 102011107202; 02.09.2011 DE 102011112361
(43) Veröffentlichungstag der Anmeldung: 16.01.2013
(73) Patentinhaber: Kolbus GmbH & Co. KG, 32369 Rahden (DE)
(72) Erfinder: Wollmann, Christian, 32609 Hüllhorst (DE)

(56) Entgegenhaltungen:
- EP-A1- 1 741 652
- DE-A1- 19 719 935
- DE-U1- 29 506 231
- DE-U1-202004 004 677

## Beschreibung

Die vorliegende Erfindung betrifft eine Vorrichtung zum Verblocken eines stehenden Stapels flacher Druckerzeugnisse nach dem Oberbegriff des Anspruchs 1.

Beim Transport von unverpackten Stapeln flacher Druckerzeugnisse wie Zeitschriften, Magazine oder Broschüren, über Transportstrecken, besteht die Gefahr, dass die einzelnen Exemplare des Stapels beim Passieren von Übergangsbereichen zwischen einzelnen Transportbändern oder in Kurven zueinander verrutschen oder auseinanderfallen.

Aus der DE 202004004677 U1 ist eine Vorrichtung zum Verblocken der Stapel bekannt, bei der die Anschläge und die Pressplatte elektrisch leitende Flächenelektroden zur Aufschaltung einer elektrischen Spannung in der verpressten Lage des Stapels aufweisen, während die Auflagefläche des Produktstapels geerdet ist. Die Ladungsübertragung erfolgt im direkten Kontakt mit dem zu verblockenden Stapel, wobei die Flächenelektroden eine relativ große Übertragungsfläche darbieten, im Gegensatz zu den üblichen nadelartigen Elektroden, die im Abstand zum Stapel eine elektrostatische Aufladung zur Verblockung aufbringen.

Nachteilig ist, dass die Flächenelektroden leicht vorstehend in der Pressplatte integriert werden müssen, um in der verpressten Lage des Stapels einen vollständigen Flächenkontakt zur Ladungsübertragung sicherzustellen. Dadurch kann es in vom Stapel abgehobenen Stellungen zu Kriechströmen und seitlichen Spannungsüberschlägen kommen. Die elektrische Spannung kann erst auf die Flächenelektrode aufgeschaltet werden, wenn die Pressplatte auf den Stapel aufgesetzt und etwaig eingeschlossene Luftschichten, die als Isolationsschichten wirken, herausgedrückt hat, da es anderenfalls aufgrund zu hoher lokaler Ladungsspannungen zu Verbrennungen kommen kann.

Der Erfindung liegt die Aufgabe zugrunde, eine gattungsgemäße Vorrichtung zum Verblocken eines stehenden Stapels flacher Druckerzeugnisse zu schaffen, die ein effizientes und nachhaltiges Verblocken des Stapels ermöglicht.

Diese Aufgabe wird für die gattungsgemäße Vorrichtung durch die kennzeichnenden Merkmale des Anspruchs 1 gelöst. Bevorzugte Weiterausgestaltungen ergeben sich aus den Unteransprüchen.

Durch die quasi allseitige Abschirmung der Flächenelektrode durch den Abschirmrahmen werden Kriechströme und Spannungsüberschläge zu benachbarten Bauteilen sicher vermieden. Die Pressplatte mit dem Flächenelektrode ist unter dem Abschirmrahmen sicher behütet und verlässt nur zum Pressen des Stapel die abschirmende Behausung. Dadurch dass die Pressplatte alleinig von der wenigstens einen Flächenelektrode gebildet ist, kann eine möglichst großflächige Flächenelektrode als alleinige Pressfläche eingesetzt werden, wodurch die Ladungsübertragung in den Stapel verbessert ist und ein nachhaltigeres Verblocken des Stapels bei gleichzeitig reduzierter elektrischer Energie erzielt werden kann. Markierungen an den Druckerzeugnissen treten nicht mehr auf, weil es keine Übergänge in der Pressfläche gibt, die durch auf der Pressplatte aufgesetzte oder eingelassene Elektroden entstehen. Außerdem kann eine jeweilige, alleinig von der Flächenelektrode gebildete Pressplatte einen größeren Formatbereich abdecken, wodurch das häufige Wechseln der Pressplatte entfällt.

Vorzugsweise ist zwischen der Flächenelektrode und dem Abschirmrahmen ein Luftspalt vorgesehen, wodurch die Isolierung der elektrisch geladenen Flächenelektrode zu den sie umgebenden Bauteilen weiter verbessert ist.

In bevorzugter Weiterausgestaltung ist vorgesehen, dass der Abschirmrahmen an der Pressplatte bzw. der wenigstens einen Flächenelektrode vertikal verschieblich geführt ist, wobei der Abschirmrahmen bei vom Stapel abgehobener Pressplatte gegenüber der Flächenelektrode nach unten vorsteht. Die Flächenelektrode ist während der gesamte Absenkbewegung durch den nach unten vorstehenden Abschirmrahmen isoliert. In der auf den Stapel aufgesetzten, unteren Stellung der Flächenelektrode ist der Abschirmrahmen gegenüber der Pressplatte bzw. der Flächenelektrode nach oben verschoben, sodass die Presskraft allein von der Flächenelektrode ausgeübt wird. Insbesondere bei der Verarbeitung von kleinformatigen Druckerzeugnissen, wo die Anschläge, Führungen, Halter usw. sehr eng zueinander und zur Pressplatte positioniert sind, ist durch die Anordnung des Abschirmrahmens am Pressstempel eine sicherer Schutz vor Kriechströmen und Spannungsüberschlägen gegeben.

Der Abschirmrahmen kann durch sein Eigengewicht und/oder eine Druckfeder in die nach unten vorstehende Stellung gehalten werden. Vorzugsweise wird der Abschirmrahmen erst beim Aufsetzen der Pressplatte auf den Stapel angehoben. Der Abschirmrahmen kann dabei durch den Stapel selbst und/oder durch Antriebsmittel angehoben werden. Der nicht-spannungs-geladene Abschirmrahmen setzt dabei vor der Flächenelektrode auf den Stapel auf, sodass zunächst die Luft aus dem Stapel herausgedrückt wird und der Stapel eine gewisse Vorpressung erfährt, bevor die elektrische Ladung mit weiterer Absenkung der Pressplatte auf den Stapel übertragen wird.

Die Pressfläche kann in einfacher Weise dadurch vergrößert werden, dass werkzeuglos zusätzliche Flächenelektroden seitlich in die wenigstens eine Flächenelektrode rastend eingesteckt werden. Die zusätzlichen Flächenelektroden weisen zumindest an den drei Außenseiten, die nicht an der zentralen Flächenelektrode anliegen, ebenfalls den vertikal verschieblichen Abschirmrahmen auf. Die Verblockungseinrichtung kann dadurch schnell und flexibel an sich ändernde Formate (hinsichtlich Abmessungen und Längs-/Querformat) angepasst werden, um insbesondere bei weichen Druckerzeugnissen eine vollflächige Pressung und nachhaltige Verblockung zu erzielen. Ein aufwändiger Ein- und Ausbau der kompletten Pressplatte, einhergehend mit dem An- und Abklemmen der Elektroden entfällt.

Eine schonende Zuführung des noch nicht verblockten Stapels auf das Transportband der Verblockungseinrichtung kann durch eine gegenseitig übergreifende Anordnung der Fördergurte erzielt werden, indem das Transportband wenigstens zwei, hochleitende und geerdete, einen Zwischenraum zwischen sich darbietende Fördergurte aufweist und wenigstens ein Fördergurt eines Zuführförderers die hintere Umlenkung des Transportbandes im Zwischenraum übergreift. Das geteilte Transportband ermöglicht außerdem die Anordnung eines bodenseitig auf und ab bewegbaren, vorderen Anschlags, wodurch insbesondere das unterste eines Stapels dünner Druckerzeugnisse sicher gestoppt und ausgerichtet werden kann.

Eine energiesparende als auch produktschonende Verblockung kann dadurch erzielt werden, dass die wenigstens eine Flächenelektrode vor dem Aufsetzen auf den Stapel mit einer nach der Absenktiefe bzw. der Stapelhöhe bestimmten elektrischen Spannung beaufschlagbar ist.

Eine verbesserte Verblockung kann dadurch erzielt werden, dass in den seitlichen Anschlägen jeweils eine linienförmige, mit einer elektrischen Spannung beaufschlagbare Elektrode eingesetzt ist. Der bei flächigen Seitenelektroden bekannte Verblockungsabriss innerhalb des Stapels, der sich im Wesentlichen über die Höhe der seitlichen Flächenelektrode erstreckt, kann dadurch eliminiert werden und der Stapel ist durchgängig elektrostatisch aufgeladen und verblockt. Vorzugsweise sind die linienförmigen Elektroden parallel zum Transportband angeordnet.

Die Merkmale der vorliegenden Erfindung werden in der folgenden Beschreibung einer erfindungsgemäß ausgebildeten Verblockungseinrichtung anhand der beigefügten Zeichnung erläutert. Es zeigen
- **Fig. 1**: eine Vorderansicht der Verblockungseinrichtung mit einer sich auf den Stapel absenkenden Pressplatte;
- **Fig. 2**: den Stapel in der durch die Pressplatte verpressten Lage;
- **Fig. 3**: eine Erweiterung der Pressplatte;
- **Fig. 4**: eine Draufsicht von der Verblockungseinrichtung.

Die Verblockungseinrichtung 1 besteht im Wesentlichen aus einem elektrisch geerdeten Transportband 4 als Auflagefläche, seitlichen Anschlägen 6 a, b und einer Pressplatte 7 mit einer Flächenelektrode 8. Ein zu verblockender Stapel 2 aus Broschuren 3 oder dgl. flachen Druckerzeugnissen wird durch das Transportband 4 von einem Zuführförderer 13 übernommen und in einer Ruheposition angehalten, die durch vordere, taktgemäß öffne-und schließbare Anschläge 5 a, b definiert ist. Die seitlichen, formatverstellbaren Anschläge 6 a, b werden zugestellt und richten gemeinsam mit den vorderen Anschlägen 5 a, b den Stapel 2 aus. Es folgt das Absenken der Pressplatte 7 zum Verpressen und zur elektrostatischen Aufladung des Stapels 2.

Erfindungsgemäß besteht die im Kontakt mit dem Stapel stehende Pressplatte 7 alleinig aus der mit einer elektrischen Spannung beaufschlagbaren Flächenelektrode 8, die von einem vertikal verschieblichen, elektrisch isolierenden Abschirmrahmen 9 zumindest seitlich vollständig umgeben ist, wobei der Abschirmrahmen 9 bei vom Stapel 2 abgehobener Pressplatte 7 gegenüber der Flächenelektrode 8 nach unten vorsteht.

Der Abschirmrahmen 9 ist an der Flächenelektrode 8 geführt aufgenommen, wobei zwischen Abschirmrahmen 9 und Flächenelektrode 8 noch ein Luftspalt 10 zur Isolierung vorgesehen ist und der Abschirmrahmen 9 zusätzlich zum Eigengewicht durch eine Druckfeder 11 in die nach unten vorstehende Stellung gehalten wird.

In vom Stapel 2 abgehobener Stellung der Pressplatte 7 nach Figur 1 sorgt die allseitige Abschirmung für eine sehr gute Isolierung der Flächenelektrode 8 von der Umgebung. Spannungsüberschläge zu benachbarten, ggf. elektrisch leitfähigen Bauteilen werden vermieden. Erst beim Aufsetzen der Pressplatte 7 auf den Stapel 2 wird der Abschirmrahmen 9 gegenüber der Flächenelektrode 8 angehoben. Der nicht-spannungs-geladene Abschirmrahmen 9 setzt dabei vor der Flächenelektrode 8 auf den Stapel 2 auf, sodass zunächst die Luft aus dem Stapel 2 herausgedrückt und der Stapel 2 eine gewisse Vorpressung erfährt, bevor die elektrische Ladung mit weiterer Absenkung der Pressplatte 7 von der Flächenelektrode 8 auf den Stapel 2 übertragen wird. Die Flächenelektrode 8 als alleinige Pressfläche verpresst den Stapel 2 und gewährleistet eine effektive Ladungsübertragung. Der nach oben verschobene Abschirmrahmen 9 liegt noch mit einer leichten Andrückkraft auf dem Stapel 2 auf und dichtet quasi die Flächenelektrode 8 nach außen ab.

Zur Verbesserung der Verblockung sind in den seitlichen Anschlägen 6 a, b lininenförmige parallel zum Transportband 4 angeordnete Elektroden 17 vorgesehen, die mit einer entgegensetzten Spannung zur Flächenelektrode 8 beauschlagbar sind. Die linienförmigen Elektroden 17 können leicht zurückstehend, bündig oder auch leicht vorstehend in die Flächen der seitlichen Anschläge 6 a, b eingelassen sein.

Zur Anpassung an unterschiedliche Formate der Broschuren 3 kann die Flächenelektrode 8 durch zusätzliche Flächenelektroden 14 a, b erweitert werden. Gemäß Figur 3 sind an den zusätzlichen Flächenelektroden 14 a, b Rastbolzen 15 vorgesehen, die in korrespondierenden Aufnahmen der zentralen Flächenelektrode 8 greifen und werkzeuglos fixiert und gelöst werden können. Auch die zusätzlichen Flächenelektroden 14 a, b weisen einen entsprechenden Abschirmrahmen 16 auf, wobei dieser die zusätzliche Flächenelektrode 14 a, b an ihren drei offenen Seiten umgibt.

Die Höhe der elektrischen Spannung, mit der die Flächenelektrode 8 beaufschlagt wird, ist bestimmt nach der Stapelhöhe H des zu verblockenden Stapels 2. Denn eine geringe Stapelhöhe H benötigt eine geringere elektrische Spannung zur elektrostatischen Aufladung als ein hoher Stapel 2. Die Bemessung der elektrischen Spannung hängt aber auch vom Papier, den aufgedruckten Farben usw. ab, und ist dementsprechend einstellbar.

Zur schonenden Zuführung eines zu verblockenden Stapels 2 sind sich gegenseitig übergreifende Förderer 4, 13 vorgesehen. Das Transportband 4 weist zwei, hochleitende und geerdete, einen Zwischenraum zwischen sich darbietende Fördergurte 12 a, b auf. Ein mittiger Fördergurt 13 a des Zuführförderers 13 übergreift die hintere Umlenkung des Transportbandes 4 im besagten Zwischenraum. Das geteilte Transportband 4 ermöglicht außerdem die Anordnung eines bodenseitig taktgemäß auf und ab bewegten, fluchtend mit den vorderen Anschlägen 5 a, b angeordneten Anschlags 5 c, wodurch insbesondere die unterste Broschur 3 eines Stapels 2 dünner Broschuren 3 sicher gestoppt und ausgerichtet werden kann.

Die elektrische Erdung des Transportbandes 4 als Auflagefläche kann auch dadurch realisiert sein, dass im Zwischenraum der beiden Fördergurte 12 a, b eine auf und ab bewegte, elektrisch geerdete Platte 18 angeordnet ist. Der zugeführte Stapel 2 wird minimal von den Fördergurten 12 a, b abgehoben, damit die geerdete Platte 18 im vollflächigen Kontakt mit dem Stapel 2 kommt. Die Fördergurte 12 a, b müssen dann nicht notwendigerweise leitend sein.

## Patentansprüche

1. **Vorrichtung** zum Verblocken eines stehenden Stapels (2) flacher Druckerzeugnisse, wie Zeitschriften, Magazine oder Broschuren (3), mit einem den Stapel (2) in eine Ruheposition zu- und wegfördernden, elektrisch geerdeten Transportband (4), mit vorderen, taktgemäß öffne- und schließbaren Anschlägen (5 a, b), mit seitlichen, verstellbaren Anschlägen (6 a, b), mit einer oberen, auf den Stapel (2) vertikal absenkbaren Pressplatte (7), aufweisend wenigstens eine den Stapel (2) kontaktierende, elektrisch leitende Flächenelektrode (8), die zur elektrostatischen Aufladung des Stapels (2) mit einer elektrischen Spannung beaufschlagbar ist, **dadurch gekennzeichnet, dass** die Pressplatte (7) alleinig von der wenigstens einen Flächenelektrode (8) gebildet ist, dass die wenigstens eine Flächenelektrode (8) zumindest in ihrer oberen Endstellung von einem elektrisch isolierenden Abschirmrahmen (9) zumindest seitlich vollständig umgeben ist.

2. Vorrichtung nach Anspruch 1, **gekennzeichnet durch** einen Luftspalt (10) zwischen Flächenelektrode (8) und Abschirmrahmen (9).

3. Vorrichtung nach Anspruch 1 oder 2, **dadurch gekennzeichnet, dass** der Abschirmrahmen (9) an der Pressplatte (7) bzw. der wenigstens einen Flächenelektrode (8) vertikal verschieblich geführt ist, wobei der Abschirmrahmen (9) bei vom Stapel abgehobener Pressplatte (7) gegenüber der Flächenelektrode (8) nach unten vorsteht.

4. Vorrichtung nach Anspruch 3, **dadurch gekennzeichnet, dass** der Abschirmrahmen (9) durch sein Eigengewicht und/oder eine Druckfeder (11) in die nach unten vorstehende Stellung gehalten wird.

5. Vorrichtung nach Anspruch 3 oder 4, **dadurch gekennzeichnet, dass** der Abschirmrahmen (9) beim Aufsetzen der Pressplatte (7) auf den Stapel (2) anhebbar ist.

6. Vorrichtung nach Anspruch 5, **dadurch gekennzeichnet, dass** der Abschirmrahmen (9) durch den Stapel (2) und/oder von Antriebsmitteln anhebbar ist.

7. Vorrichtung nach einem der Ansprüche 3 bis 6, **gekennzeichnet durch** seitlich in die wenigstens eine Flächenelektrode (8) rastend einsteckbare, die Pressfläche vergrößernde, zusätzliche Flächenelektroden (14 a, b), jeweils aufweisend einen zumindest die drei Außenseiten umgebenden Abschirmrahmen (16).

8. Vorrichtung nach einem der Ansprüche 1 bis 7, **dadurch gekennzeichnet, dass** das Transportband (4) wenigstens zwei, hochleitende und geerdete, einen Zwischenraum zwischen sich darbietende Fördergurte (12 a, b) aufweist, und dass wenigstens ein Fördergurt (13 a) eines Zuführförderers (13) die hintere Umlenkung des Transportbandes (4) im Zwischenraum übergreift.

9. Vorrichtung nach Anspruch 8, **dadurch gekennzeichnet, dass** ein bodenseitig auf und ab bewegbarer, vorderer Anschlag (5 c) im Zwischenraum vorgesehen ist.

10. Vorrichtung nach einem der Ansprüche 1 bis 9, **dadurch gekennzeichnet, dass** die wenigstens eine Flächenelektrode (8) vor dem Aufsetzen auf den Stapel (2) mit einer nach der Absenktiefe bzw. der Stapelhöhe (H) bestimmten elektrischen Spannung beaufschlagbar ist.

11. Vorrichtung nach einem der Ansprüche 1 bis 10, **gekennzeichnet durch** jeweils eine in den seitlichen Anschlägen (6 a ,b) eingelassene, linienförmige, mit einer elektrischen Spannung beaufschlagbare Elektrode (17).

12. Vorrichtung nach Anspruch 11, **dadurch gekennzeichnet, dass** die linienförmige Elektrode (17) parallel zum Transportband (4) angeordnet ist.

## Claims

1. A device for blocking a standing stack (2) of flat printed products such as journals, magazines or brochures (3), with an electrically grounded conveyor belt (4) that transports the stack (2) into and away from an idle position, with frontal stops (5 a, b) that can be opened and closed in a cyclic fashion, with lateral adjustable stops (6 a, b), and with an upper press plate (7) that can be vertically lowered onto the stack (2) and features at least one electrically conductive plate electrode (8) that contacts the stack (2) and can be acted upon with an electric voltage in order to electrostatically charge the stack (2), **characterized in that** the press plate (7) is formed exclusively by the at least one plate electrode (8), and **in that** the at least one plate electrode (8) is completely surrounded at least laterally by an electrically insulating shielding frame (9) at least in its upper end position.

2. The device according to Claim 1, **characterized by** an air gap (10) between the plate electrode (8) and the shielding frame (9).

3. The device according to Claim 1 or 2, **characterized in that** the shielding frame (9) is respectively guided on the press plate (7) or the at least one plate electrode (8) in a vertically displaceable fashion, wherein the shielding frame (9) protrudes downward relative to the plate electrode (8) when the press plate (7) is lifted off the stack.

4. The device according to Claim 3, **characterized in that** the shielding frame (9) is held in the downwardly protruding position by its own weight and/or by a pressure spring (11).

5. The device according to Claim 3 or 4, **characterized in that** the shielding frame (9) can be raised when the press plate (7) is placed onto the stack (2).

6. The device according to Claim 5, **characterized in that** the shielding frame (9) can be raised by the stack (2) and/or with the aid of driving means.

7. The device according to one of Claims 3 to 6, **characterized by** additional plate electrodes (14 a, b) that can be laterally snapped into the at least one plate electrode (8) and enlarge the pressing surface, wherein the additional plate electrodes respectively feature a shielding frame (16) that surrounds at least the three outer sides.

8. The device according to one of Claims 1 to 7, **characterized in that** the conveyor belt (4) features at least two highly conductive and grounded conveying belts (12 a, b) that form an intermediate space between one another, and **in that** at least one conveying belt (13 a) of a feed conveyor (13) overlaps the rear deflection of the conveyor belt (4) in the intermediate space.

9. The device according to Claim 8, **characterized in that** a frontal stop (5 c) is provided in the intermediate space and can be moved up and down on the bottom side.

10. The device according to one of Claims 1 to 9, **characterized in that** the at least one plate electrode (8) can be acted upon with an electric voltage that is respectively defined in accordance with the lowering depth or the stack height (H) before it is placed onto the stack (2).

11. The device according to one of Claims 1 to 10, **characterized by** a respective linear electrode (17) that is recessed into the lateral stops (6 a, b) and can be acted upon with an electric voltage.

12. The device according to Claim 11, **characterized in that** the linear electrode (17) is arranged parallel to the conveyor belt (4).

## Revendications

1. Dispositif destiné à bloquer une pile (2) dressée de produits d'impression plats, tels que des revues, des magazines ou des brochures (3), avec une bande transporteuse (4) mise électriquement à la terre, amenant et évacuant la pile (2) dans une position de repos, avec des butées (5a, b) antérieures pouvant s'ouvrir et se fermer en cadence, avec des butées (6a, b) latérales réglables, avec une plaque de serrage (7) supérieure, susceptible de s'abaisser à la verticale sur la pile (2), comportant au moins une électrode de surface (8) conductrice d'électricité, entrant en contact avec la pile (2), qui pour la charge électrostatique de la pile (2) peut être soumise à une tension électrique, **caractérisé en ce que** la plaque de serrage (7) est uniquement formée par l'au moins une électrode de surface (8), **en ce qu'**au moins dans sa position finale supérieure, l'au moins une électrode de surface (8) est entièrement entourée au moins latéralement par un cadre de blindage (9) isolant électrique.

2. Dispositif selon la revendication 1, **caractérisé par** un entrefer (10) entre l'électrode de surface (8) et le cadre de blindage (9).

3. Dispositif selon la revendication 1 ou la revendication 2, **caractérisé en ce que** le cadre de blindage (9) est guidé en étant latéralement déplaçable sur la plaque de serrage (7) ou sur l'au moins une électrode de surface (8), lorsque la plaque de serrage (7) est relevée par rapport à la pile, le cadre de blindage (9) saillant par rapport à l'électrode de surface (8).

4. Dispositif selon la revendication 3, **caractérisé en ce que** le cadre de blindage (9) est maintenu dans la position saillant vers le bas par son poids propre ou par un ressort de pression (11).

5. Dispositif selon la revendication 3 ou la revendication 4, **caractérisé en ce que** lors de la pose de la plaque de serrage (7) sur la pile (2), le cadre de blindage (9) peut se relever.

6. Dispositif selon la revendication 5, **caractérisé en ce que** le cadre de blindage (9) peut se relever sous l'action de la pile (2) et/ou de moyens d'entraînement.

7. Dispositif selon l'une quelconque des revendications 3 à 6, **caractérisé par** des électrodes de surface (14a, b) supplémentaires, latéralement insérables par enclenchement dans l'au moins une électrode de surface (8), agrandissant la surface de serrage, comportant chacune un cadre de blindage (16) qui entoure au moins les trois faces extérieures.

8. Dispositif selon l'une quelconque des revendications 1 à 7, **caractérisé en ce que** la bande transporteuse (4) comporte au moins deux sangles de transport (12a, b) à conductivité élevée et mises à la terre, offrant un interstice entre elles et **en ce qu'**au moins une sangle de transport (13a) d'un convoyeur d'alimentation (13) recouvre le renvoi arrière de la bande transporteuse (4) dans l'interstice.

9. Dispositif selon la revendication 8, **caractérisé en ce qu'**une butée (5c) antérieure déplaçable vers le haut et vers le bas du côté du fond est prévue dans l'interstice.

10. Dispositif selon l'une quelconque des revendications 1 à 9, **caractérisé en ce qu'**avant son placement sur la pile (2), l'au moins une électrode de surface (8) peut être soumise à une tension électrique définie en fonction de la profondeur d'abaissement ou de la hauteur de la pile (H).

11. Dispositif selon l'une quelconque des revendications 1 à 10, **caractérisé par** chaque fois une électrode (17) noyée dans les butées latérales (6a, b), de forme linéaire, pouvant être soumise à une tension électrique.

12. Dispositif selon la revendication 11, **caractérisé en ce que** l'électrode (17) de forme linéaire est placée à la parallèle de la bande transporteuse (4).
